# EUROPÄISCHE PATENTSCHRIFT

(11) **EP 0 675 234 B1**
(45) Veröffentlichungstag und Bekanntmachung des Hinweises auf die Patenterteilung: **25.04.2001**
(21) Anmeldenummer: 95104032.8
(22) Anmeldetag: 18.03.1995
(51) Int. Cl.: E03C 1/05, E03D 5/10

(54) **Verfahren zum selbsttätigen Auslösen eines Spülvorganges**
Method for independantly activating a flush
Procédé pour activer indépendamment une chasse d'eau

(30) Priorität: 30.03.1994 DE 4410993
(43) Veröffentlichungstag der Anmeldung: 04.10.1995
(73) Patentinhaber: "KERAMAG" Keramische Werke AG, D-40878 Ratingen (DE)
(72) Erfinder: Rump, Hans, D-59427 Unna-Massen (DE); Pieper, Norbert, D-59379 Selm (DE); Hiller, Jörg, D-58300 Wetter (DE); Schwarze , Jan, D - 47804 Krefeld - Forstwald (DE)
(74) Vertreter: Stenger, Watzke & Ring Patentanwälte

(56) Entgegenhaltungen:
- EP-A- 0 433 631
- WO-A-87/05352
- DE-U- 9 012 652

## Beschreibung

Die Erfindung betrifft ein Verfahren zum selbsttätigen Auslösen eines Spülvorganges mit Wasser, insbesondere zur Spülung von Urinalen, Toiletten und Waschbecken, vorzugsweise im gewerblichen Bereich und in öffentlichen Einrichtungen, mit einer in der Wasserzuleitung angeordneten, einen elektrischen Generator antreibenden Wasserturbine zur Erzeugung elektrischer Energie für die Speisung einer elektronischen Steuer- und Auswerteeinheit zur Steuerung eines in der Wasserzuleitung angeordneten, elektrisch betätigbaren Absperrventils, wobei die elektrische Energie gespeichert und der Ladezustand des Speichers überwacht wird, um bei Unterschreiten eines minimalen Ladezustandes einen Spülvorgang zwecks Aufladung des Energiespeichers auszulösen.

Um einen Spülvorgang, insbesondere zur Spülung von Urinalen, Toiletten und Waschbecken im gewerblichen Bereich und in öffentlichen Einrichtungen auszulösen, ist es bekannt, in der Wasserzuleitung ein elektrisch betätigbares Absperrventil anzuordnen, das aus hygienischen Gründen nicht durch einen Handkontakt des Benutzers, sondern berührungslos mit Hilfe einer elektronischen Steuereinheit betätigt wird. Als Impulsgeber für die elektronische Steuereinheit werden entweder Lichtschranken oder Reflex-Infrarot-Detektoren verwendet.

Das wesentliche Problem dieser elektronischen Steuereinheiten ist die Energieversorgung. Eine Versorgung mit Netzspannung setzt voraus, daß ein elektrischer Netzanschluß installiert ist. Die Installation derartiger Netzanschlüsse erfordert jedoch einen hohen Arbeits- und Kostenaufwand, da neben Sanitärinstallateuren auch Elektrofachleute für die Montage der im Einzelfall aufwendigen und komplizierten elektrischen Installationen hinzugezogen werden müssen.

Um diesen Aufwand zu verringern, ist es weiterhin aus der EP-A-0 433 631 bekannt, für die Energieversorgung Batterien oder Akkumulatoren einzusetzen, die mit der von der Wasserturbine erzeugten Energie versorgt werden. Der Ladezustand dieser Energiespeicher wird überwacht, um bei Unterschreiten eines minimalen Ladezustandes einen Spülvorgang zur Aufladung des Energiespeichers auszulösen. Trotz Fortschritten in der Batterie- und Akkumulatorentechnik muß in kontinuierlichen Abständen die Batterie bzw. der Akkumulator gewechselt werden. Neben den hiermit verbundenen Materialkosten für die Batterie bzw. den Akkumulator entstehen hohe Kosten für den hiermit verbundenen technischen Service. Da Batterien und Akkumulatoren häufig nicht umweltneutral entsorgt werden können, entsteht zugleich ein Umweltproblem. Dieses Problem verschärft sich, wenn besonders langlebige Batterien oder Akkumulatoren eingesetzt werden, in denen Lithium, Quecksilber oder Cadmium enthalten ist. Da für einen Wechsel der Batterie oder des Akkumulators geeignete Klappen oder Öffnungen vorgesehen werden müssen, erhöht sich durch diese sichtbaren Installationen erfahrungsgemäß die Gefahr des Vandalismus, d.h. der mutwilligen Zerstörung derartiger Einrichtungen.

Der Erfindung liegt die **Aufgabe** zugrunde, das eingangs geschilderte Verfahren zum selbsttätigen Auslösen eines Spülvorganges derart weiterzubilden, daß das elektrisch betätigbare Absperrventil in der Wasserzuleitung mittels einer Steuer- und Auswerteeinheit ohne Netzstromversorgung und ohne den Einsatz von Batterien oder Akkumulatoren gesteuert werden kann.

Die **Lösung** dieser Aufgabenstellung durch die Erfindung ist dadurch gekennzeichnet, daß die vom Generator erzeugte elektrische Energie in einem Speicherkondensator gespeichert wird, dessen Ladespannung durch die elektronische Steuer- und Auswerteeinheit überwacht wird, daß durch die elektronische Steuer- und Auswerteeinheit das Absperrventil selbsttätig für eine einstellbare Öffnungszeit geöffnet wird, sobald die Ladespannung einen vorgebbaren Mindestwert unterschreitet, und daß durch die elektronische Steuer- und Auswerteeinheit der Spannungsanstieg im Speicherkondensator nach jedem Öffnen des Absperrventils überwacht und das Absperrventil bei Ausbleiben eines Spannungsanstieges im Speicherkondensator offengehalten wird.

Da Speicherkondensatoren in sehr kurzer Zeit und praktisch unbegrenzt häufig aufgeladen und entladen werden können und über eine außerordentlich große Lebensdauer verfügen, entfällt durch die erfindungsgemäße Verwendung eines Speicherkondensators zur Speicherung der vom Generator erzeugten elektrischen Energie die Notwendigkeit eines periodischen Wechsels des Energiespeichers wie beim Einsatz von Batterien oder Akkumulatoren. Außerdem stellen Kondensatoren kein Entsorgungsproblem dar. Durch die erfindungsgemäße Überwachung der Ladespannung des Speicherkondensators mit Hilfe der elektronischen Steuer- und Auswerteeinheit und durch die selbsttätige Öffnung des Absperrventils bei Unterschreiten eines vorgebbaren Mindestwertes für die Ladespannung wird sichergestellt, daß die im Speicherkondensator gespeicherte Energie auch dann für die Auslösung eines anstehenden Spülvorganges zur Verfügung steht, wenn über einen verhältnismäßig langen Zeitraum kein Spülvorgang durch einen Benutzer ausgelöst wurde. Da Wasserturbine, Generator und Speicherkondensator derart ausgelegt werden können, daß ein Spülvorgang von ca. 30 Sek. ausreicht, um den Strombedarf für mindestens 24 h zu decken, ergibt sich bei Nichtbenutzung lediglich ein zusätzlicher Spülvorgang pro Tag. Eine derartige zusätzliche Spülung ist aber immer dann von Vorteil, wenn der Geruchverschluß des Urinals, der Toilette oder des Waschbeckens aufrechterhalten werden soll. Da die elektronische Steuer- und Auswerteeinheit den Spannungsanstieg im Speicherkondensator nach jedem Öffnen des Absperrventils überwacht und das Absperrventil bei Ausbleiben eines Spannungsanstiegs im Speicherkondensator offengehalten wird, erfolgt beim Ausbleiben von Wasser und somit unterbleibender Aufladung des Speicherkondensators ein Offenhalten des Absperrventils. Hierdurch ergibt sich eine Stillegung der Anlage ohne Zugriff von außen, beispielsweise durch einfaches Absperren des Wassers bei längerer Nichtbenutzung oder zur Verhinderung der Einfriergefahr. Gleichzeitig wird erreicht, daß über die Wasserturbine und den von ihr angetriebenem Generator unverzüglich eine Aufladung des Speicherkondensators erfolgt, sobald erneut Wasser zur Verfügung steht. Für den Fall, daß der Speicherkondensator defekt werden sollte, unterbleibt eine Auslösung des Spülvorganges und damit ein Öffnen des Absperrventils. Dieses bleibt somit bei defektem Speicherkondensator geschlossen.

Bei einer alternativen Lösung der voranstehend dargelegten Aufgabenstellung durch die Erfindung wird die vom Generator erzeugte elektrische Energie ebenfalls in einem Speicherkondensator gespeichert und das Absperrventil durch die elektronische Steuer- und Auswerteeinheit periodisch nach Ablauf einer einstellbaren Zeitspanne für eine einstellbare Öffnungszeit geöffnet, wobei wiederum durch die elektronische Steuer- und Auswerteeinheit der Spannungsanstieg im Speicherkondensator nach jedem Öffnen des Absperrventils überwacht und das Absperrventil bei Ausbleiben eines Spannungsanstiegs im Speicherkondensator offengehalten wird.

Bei dieser alternativen Ausgestaltung entfällt die Überwachung der Ladespannung des Speicherkondensators durch die Steuer- und Auswerteeinheit und wird durch ein Zeitglied in der Steuer- und Auswerteeinheit ersetzt, das periodisch nach Ablauf einer einstellbaren Zeitspanne das Absperrventil öffnet, und zwar für eine wiederum einstellbare Öffnungszeit, so daß auch bei dieser Ausgestaltung sichergestellt wird, daß für Zeiten längeren Nichtgebrauchs der Anlage die im Speicherkondensator gespeicherte elektrische Energie jederzeit für die Auslösung eines anstehenden Spülvorganges ausreicht.

Bei beiden Ausgestaltungen ergibt sich schließlich der wesentliche Vorteil, daß von außen erkennbare Installationen entfallen, so daß sich die Gefahr des Vandalismus erheblich verringert.

Um den Geruchverschluß des Urinals, der Toilette oder des Waschbeckens auch im Falle der Überwachung der Ladespannung des Speicherkondensators stets funktionsfähig zu halten, wird gemäß einem weiteren Merkmal der Erfindung für die erste Alternative des erfindungsgemäßen Verfahrens vorgeschlagen, unabhängig von der durch Überwachen der Ladespannung bewirkten Öffnung des Absperrventils das Absperrventil periodisch nach Ablauf einer einstellbaren Zeitspanne für eine einstellbare Öffnungszeit zu öffnen. Hierdurch wird sichergestellt, daß auch bei höheren Temperaturen, die zu einer schnelleren Verdunstung des im Geruchverschluß stehenden Wassers führen, der Geruchsverschluß stets funktionsfähig gehalten wird.

Für eine bevorzugte Ausführungsform der Erfindung wird schließlich vorgeschlagen, den gebrauchsinduzierten Auslösevorgang für das Öffnen des Absperrventils durch Überwachen der Temperaturänderung über die Zeit in einem Geruchverschluß auszulösen. Die Auslösung erfolgt hierbei unabhängig von der jeweiligen Basistemperatur, da nicht die Größe der Temperaturänderung, sondern die Temperaturänderungsgeschwindigkeit, d.h. die Temperaturänderung über die Zeit für die Auslösung des Spülvorganges herangezogen wird, und zwar unabhängig von der Richtung der Temperaturänderung. Ein Spülvorgang wird deshalb immer dann ausgelöst, wenn sich das im Geruchverschluß befindliche Wasser kurzfristig entweder erwärmt oder abkühlt, beispielsweise durch Entleeren von Schmutzwasser in das Urinal, die Toilette oder das Waschbecken.

Mit der Erfindung wird insgesamt die ständige Erhaltung der Funktionsfähigkeit der elektronischen Steuerung für das Auslösen eines Spülvorganges garantiert und gleichzeitig die Wirkung des Geruchverschlusses aufrechterhalten, solange die Anlage durch Anstehen des notwendigen Wasserdruckes betriebsbereit ist, und zwar unabhängig von einer regelmäßigen Benutzung. Auch für den Fall einer zeitlich begrenzten Außerbetriebnahme, beispielsweise zur Beseitigung der Einfriergefahr, bleibt die Funktionsfähigkeit erhalten, ohne daß ein Zugriff auf die elektronische Steuer- und Auswerteeinheit bzw. den Speicherkondensat erfolgt.

Auf der Zeichnung ist ein Ausführungsbeispiel einer Einrichtung zum selbsttätigen Auslösen eines Spülvorganges zur Spülung eines Urinals mit einer in der Wasserzuleitung angeordneten Wasserturbine schematisch dargestellt, und zwar zeigen:
- Fig. 1: schematisch einen senkrechten Schnitt durch ein Urinal und
- Fig. 2: ein Diagramm mit dem Spannungsverlauf über der Zeit.

In dem schematischen senkrechten Schnitt gemäß Fig. 1 ist ein an einer Wand 1 befestigtes Urinal 2 zu erkennen, dessen Wasserauslauf 3 an eine Wasserzuleitung 4 angeschlossen ist. In dieser Wasserzuleitung 4 ist hinter einem Absperrventil 5 eine Wasserturbine 6 angeordnet, die einen elektrischen Generator 7 antreibt. Die Betätigung des Absperrventils 5 erfolgt durch einen Elektromagneten 8.

An den tiefsten Punkt des im Urinal 2 ausgebildeten Beckens ist ein Geruchverschluß 9 angeschlossen, der in einer Abflußleitung 10 endet. An dem durch eine Abdeckung 11 vor Zugriff geschützten Geruchverschluß 9 ist ein Temperatursensor 12 angebracht, der durch eine Signalleitung 13 mit einer elektronischen Steuer- und Auswerteeinheit 14 verbunden ist. Die Energieversorgung dieser elektronischen Steuer- und Auswerteeinheit 14 erfolgt durch einen Speicherkondensator 15, dessen Ladespannung durch die im Generator 7 erzeugte elektrische Energie erzeugt wird, die dem Kondensator 15 durch eine Ladeleitung 16 zugeführt wird. Über eine Steuerleitung 17 ist die elektronische Steuer- und Auswerteeinheit 14 mit dem Elektromagneten 8 verbunden.

Das Diagramm gemäß Fig. 2 zeigt den Verlauf der Ladespannung U des Speicherkondensators 15 über der in Stunden angegebenen Zeit t. Der zum Zeitpunkt Null durch die vom Generator 7 erzeugte elektrische Energie mit maximaler Ladespannung versorgte Speicherkondensator 15 verliert durch Ausbleiben von Spülvorgängen seine gespeicherte Energie. Die Ladespannung U sinkt über einen Zeitraum etwa eines Tages kontinuierlich ab. Sobald die mit ausgezogenen Linien im Diagramm nach Fig. 2 dargestellte Ladespannung U den im Diagramm eingezeichneten Mindestwert erreicht, der durch Überwachung mittels der elektronischen Steuer- und Auswerteeinheit 14 festgestellt wird, öffnet die elektronische Steuer- und Auswerteeinheit 14 das Absperrventil 5. Durch den hierdurch eingeleiteten Spülvorgang wird die Wasserturbine 6 angetrieben, die ihrerseits den elektrischen Generator 7 antreibt, dessen elektrische Energie dem Speicherkondensator 15 zugeführt wird, so daß mit der eingeleiteten Zwangsspülung Z₂ die Ladespannung U wieder auf den maximalen Wert erhöht wird. Zuvor ist die Ladespannung U durch die Betätigung des Elektromagneten 8 - wie aus dem Diagramm in Fig. 2 hervorgeht - unter den Minimalwert abgesunken. Die beim Minimalwert der Ladespannung U zur Verfügung stehende Energie des Speicherkondensators 15 reicht jedoch aus, den Magneten 8 zwecks Öffnen des Absperrventils 5 für eine vorgegebene Zeitspanne zu betätigen.

Mit ausgezogenen Linien ist dem Diagramm der Fig. 2 der Spannungsverlauf für normale Spülvorgänge S₁ bis S₆ dargestellt. Das Diagramm läßt erkennen, daß die durch einen Benutzer eingeleiteten Spülvorgänge S₁ bis S₆ ausreichen, um normalerweise ausreichend Energie im Speicherkondensator 15 zu speichern.

Bei der alternativen Ausführung wird von der elektronischen Steuer- und Auswerteeinheit 14 durch Betätigen des Elektromagneten 8 das Absperrventil 5 nach Ablauf einer einstellbaren Zeitspanne T geöffnet. Im Diagramm beträgt diese Zeitspanne T vierundzwanzig Stunden, so daß die Energie im Speicherkondensator 15 rechtzeitig durch eine Zwangsspülung Z₁ erhöht wird, bevor die Ladespannung U unter den Minimalwert absinkt, der erforderlich ist, um die für das Öffnen des Absperrventils 5 durch den Magneten 8 benötigte Energie zur Verfügung zu stellen.

Mit Auslösung des ersten Spülvorganges S₁ durch einen Benutzer geht der mit strichpunktierten Linien dargestellte Spannungsverlauf der alternativen Ausführung in den mit ausgezogenen Linien dargestellten Spannungsverlauf über.

Durch die elektronische Steuer- und Auswerteeinheit 15 wird der Spannungsanstieg im Speicherkondensator 15 nach jedem Öffnen des Absperrventils 15 überwacht. Bleibt ein solcher Spannungsanstieg aus, wird das Absperrventil 15 offengehalten. Hierdurch ist es möglich, die Anlage zur Spülung von Urinalen, Toiletten und Waschbecken im gewerblichen Bereich und in öffentlichen Einrichtungen ohne Eingriff in die elektronische Steuerung einfach durch Abschalten des Wassers außer Betrieb zu setzen, beispielsweise um ein Einfrieren zu verhindern. Sobald erneut Wasser zur Verfügung gestellt wird, erfolgt über das offengehaltene Absperrventil 15 ein Antrieb der Wasserturbine 6 und damit des Generators 7, so daß in kürzester Zeit der Speicherkondensator 15 geladen und die Anlage funktionsbereit wird.

### Bezugszeichenliste:

- 1: Wand
- 2: Urinal
- 3: Wasserauslauf
- 4: Wasserzuleitung
- 5: Absperrventil
- 6: Wasserturbine
- 7: Generator
- 8: Elektromagnet
- 9: Geruchverschluß
- 10: Abflußleitung
- 11: Abdeckung
- 12: Temperatursensor
- 13: Signalleitung
- 14: Steuer- und Auswerteeinheit
- 15: Kondensator
- 16: Ladeleitung
- 17: Steuerleitung
- t: Zeit
- T: Zeitspanne
- U: Ladespannung
- Z₁: Zwangsspülung
- Z₂: Zwangsspülung
- S₁ - S₂: Spülvorgang

## Patentansprüche

1. Verfahren zum selbsttätigen Auslösen eines Spülvorganges mit Wasser, insbesondere zur Spülung von Urinalen, Toiletten und Waschbecken, vorzugsweise im gewerblichen Bereich und in öffentlichen Einrichtungen, mit einer in der Wasserzuleitung (4) angeordneten, einen elektrischen Generator (7) antreibenden Wasserturbine (6) zur Erzeugung elektrischer Energie für die Speisung einer elektronischen Steuer- und Auswerteeinheit (14) zur Steuerung eines in der Wasserzuleitung (4) angeordneten, elektrisch betätigbaren Absperrventils (5) , wobei die elektrische Energie gespeichert und der Ladezustand des Speichers überwacht wird, um bei Unterschreiten eines minimalen Ladezustandes einen Spülvorgang zwecks Aufladung des Energiespeichers auszulösen,
**dadurch gekennzeichnet,**
daß die vom Generator (7) erzeugte elektrische Energie in einem Speicherkondensator (15) gespeichert wird, dessen Ladespannung (U) durch die elektronische Steuer- und Auswerteeinheit (14) überwacht wird, daß durch die elektronische Steuer- und Auswerteeinheit (14) das Absperrventil (5) selbsttätig für eine einstellbare Öffnungszeit geöffnet wird, sobald die Ladespannung (U) einen vorgebbaren Mindestwert unterschreitet, und daß durch die elektronische Steuer- und Auswerteeinheit (14) der Spannungsanstieg im Speicherkondensator (15) nach jedem Öffnen des Absperrventils (5) überwacht und das Absperrventil (5) bei Ausbleiben eines Spannungsanstieges im Speicherkondensator (15) offengehalten wird.

2. Verfahren zum selbsttätigen Auslösen eines Spülvorganges mit Wasser, insbesondere zur Spülung von Urinalen, Toiletten und Waschbecken, vorzugsweise im gewerblichen Bereich und in öffentlichen Einrichtungen, mit einer in der Wasserzuleitung (4) angeordneten, einen elektrischen Generator (7) antreibenden Wasserturbine (6) zur Erzeugung elektrischer Energie für die Speisung einer elektronischen Steuer- und Auswerteeinheit (14) zur Steuerung eines in der Wasserzuleitung (4) angeordneten, elektrisch betätigbaren Absperrventils (5), wobei die elektrische Energie gespeichert und der Ladezustand des Speichers überwacht wird, um bei Unterschreiten eines minimalen Ladezustandes einen Spülvorgang zwecks Aufladung des Energiespeichers auszulösen,
**dadurch gekennzeichnet,**
daß die vom Generator (7) erzeugte elektrische Energie in einem Speicherkondensator (15) gespeichert wird, daß durch die elektronische Steuer- und Auswerteeinheit (14) periodisch nach Ablauf einer einstellbaren Zeitspanne (T) das Absperrventil (5) für eine einstellbare Öffnungszeit geöffnet wird und daß durch die elektronische Steuer- und Auswerteeinheit (14) der Spannungsanstieg im Speicherkondensator (15) nach jedem Öffnen des Absperrventils (5) überwacht und das Absperrventil (5) bei Ausbleiben eines Spannungsanstieges im Speicherkondensator (15) offengehalten wird.

3. Verfahren nach Anspruch 1, dadurch gekennzeichnet, daß unabhängig von der durch Überwachen der Ladespannung (U) bewirkten Öffnung des Absperrventils (5) das Absperrventil (5) periodisch nach Ablauf einer einstellbaren Zeitspanne (T) für eine einstellbare Öffnungszeit geöffnet wird.

4. Verfahren nach mindestens einem der Ansprüche 1 bis 3, dadurch gekennzeichnet, daß der gebrauchsinduzierte Auslösevorgang für das Öffnen des Absperrventils (5) durch Überwachen der Temperaturänderung über die Zeit in einem Geruchverschluß (5) ausgelöst wird.

## Claims

1. Method for automatically triggering a flushing action with water, in particular for flushing urinals, toilets and wash-basins, preferably in the industrial sector and in public facilities, with a water turbine (6), which is disposed in the water supply pipe (4) and drives an electric generator (7), for generating electric energy for feeding an electronic control and evaluation unit (14) for controlling a shut-off valve (5), which is disposed in the water supply pipe (4) and can be electrically actuated, wherein the electric energy is stored and the state of charge of the store is monitored in order to trigger a flushing action for the purpose of charging the energy store if the state of charge falls below a minimum value,
characterised in that the electric energy generated by the generator (7) is stored in a storage capacitor (15), the charging voltage (U) of which is monitored by the electronic control and evaluation unit (14), that the shut-off valve (5) is automatically opened for an adjustable opening time by the electronic control and evaluation unit (14) as soon as the charging voltage (U) falls below a predeterminable minimum value, and that the voltage increase in the storage capacitor (15) is monitored by the electronic control and evaluation unit (14) subsequent to each opening of the shut-off valve (5), and the shut-off valve (5) is held open in the absence of a voltage increase in the storage capacitor (15).

2. Method for automatically triggering a flushing action with water, in particular for flushing urinals, toilets and wash-basins, preferably in the industrial sector and in public facilities, with a water turbine (6), which is disposed in the water supply pipe (4) and drives an electric generator (7), for generating electric energy for feeding an electronic control and evaluation unit (14) for controlling a shut-off valve (5), which is disposed in the water supply pipe (4) and can be electrically actuated, wherein the electric energy is stored and the state of charge of the store is monitored in order to trigger a flushing action for the purpose of charging the energy store if the state of charge falls below a minimum value,
characterised in that the electric energy generated by the generator (7) is stored in a storage capacitor (15), that the shut-off valve (5) is periodically opened for an adjustable opening time by the electronic control and evaluation unit (14) at the end of an adjustable time interval (T), and that the voltage increase in the storage capacitor (15) is monitored by the electronic control and evaluation unit (14) subsequent to each opening of the shut-off valve (5), and the shut-off valve (5) is held open in the absence of a voltage increase in the storage capacitor (15).

3. Method according to Claim 1, characterised in that the shut-off valve (5) is periodically opened for an adjustable opening time by the electronic control and evaluation unit (14) at the end of an adjustable time interval (T) independently of the opening of the shut-off valve (5) occasioned by monitoring the charging voltage (U).

4. Method according to at least one of Claims 1 to 3,
characterised in that the use-induced triggering action for opening the shut-off valve (5) is triggered by monitoring the change in temperature over time in a stench trap (5).

## Revendications

1. Procédé pour le déclenchement automatique d'une opération de chasse avec de l'eau, en particulier pour la chasse d'urinoirs, de toilettes et de lavabos, de préférence dans le secteur professionnel et dans les installations publiques, comprenant une turbine à eau (6), agencée dans la conduite d'amenée d'eau (4) et entraînant un générateur électrique (7) pour générer de l'énergie électrique afin d'alimenter une unité électronique de commande et d'évaluation (14) destinée à la commande d'une valve de fermeture (5) agencée dans la conduite d'amenée d'eau (4) et actionnée par voie électrique, dans lequel l'énergie électrique est stockée et l'état de charge de l'accumulateur est surveillé, afin de déclencher une opération de chasse lors du passage au-dessous d'un état de charge minimum dans le but de recharger l'accumulateur d'énergie,
caractérisé en ce que l'énergie électrique engendrée par le générateur (7) est accumulée dans un condensateur d'accumulation (15) dont la tension de charge (U) est surveillée par l'unité électronique de commande et d'évaluation (14), en ce que par l'unité électronique de commande et d'évaluation (14) la valve de fermeture (5) est ouverte automatiquement pendant un temps d'ouverture réglable dès que la tension de charge (U) passe au-dessous d'une valeur minimum prédéterminée, et en ce que l'unité électronique de commande et d'évaluation (14) surveille la montée en tension dans le condensateur d'accumulation (15) après chaque ouverture de la valve de fermeture (5), et en ce que la valve de fermeture (5) est maintenue ouverte en l'absence de montée en tension dans le condensateur d'accumulation (15).

2. Procédé pour le déclenchement automatique d'une opération de chasse avec de l'eau, en particulier pour la chasse d'urinoirs, de toilettes et de lavabos, de préférence dans le secteur professionnel et dans les installations publiques, comprenant une turbine à eau (6) agencée dans la conduite d'amenée d'eau (4) et entraînant un générateur électrique (7) pour générer de l'énergie électrique afin d'alimenter une unité électronique de commande et d'évaluation (14) destinée à la commande d'une valve de fermeture (5) agencée dans la conduite d'amenée d'eau (4) et actionnée par voie électrique, dans lequel l'énergie électrique est stockée et l'état de charge de l'accumulateur est surveillé, afin de déclencher une opération de chasse lors du passage au-dessous d'un état de charge minimum dans le but de recharger l'accumulateur d'énergie,
caractérisé en ce que l'énergie électrique produite par le générateur (7) est stockée dans un condensateur d'accumulation (15), en ce que par l'unité électronique de commande et d'évaluation (14) la valve de fermeture (5) est ouverte périodiquement après écoulement d'une durée réglable (T) pour un temps d'ouverture réglable, et en ce que par l'unité électronique de commande et d'évaluation (14) la montée en tension dans le condensateur d'accumulation (15) est surveillée après chaque ouverture de la valve de fermeture (5) et la valve de fermeture (5) est maintenue ouverte en l'absence de montée de tension dans le condensateur d'accumulation (15).

3. Procédé selon la revendication 1, caractérisé en ce que, indépendamment de l'ouverture de la valve de fermeture (5) provoquée par surveillance de la tension de charge (U), la valve de fermeture (5) est ouverte périodiquement après écoulement d'une durée réglable (T) pour un temps d'ouverture réglable.1.

4. Procédé selon l'une au moins des revendications 1 à 3, caractérisé en ce que l'action de déclenchement induite en utilisation pour l'ouverture de la valve de fermeture (5) est déclenchée par surveillance de la variation de température au cours du temps dans un bouchon anti-odeurs (5).
